# EUROPÄISCHE PATENTSCHRIFT

(11) **EP 3 301 290 B1**
(45) Veröffentlichungstag und Bekanntmachung des Hinweises auf die Patenterteilung: **24.07.2019**
(21) Anmeldenummer: 17193450.8
(22) Anmeldetag: 27.09.2017
(51) Int. Cl.: F02M 26/21, F02M 26/70, F02M 35/10, F01M 13/00, F02D 9/02

(54) **KANALSYSTEM FÜR EINE VERBRENNUNGSKRAFTMASCHINE**
CHANNEL SYSTEM FOR A COMBUSTION ENGINE
SYSTÈME À CANAUX POUR UN MOTEUR À COMBUSTION INTERNE

(30) Priorität: 29.09.2016 DE 102016118463
(43) Veröffentlichungstag der Anmeldung: 04.04.2018
(73) Patentinhaber: Pierburg GmbH, 41460 Neuss (DE)
(72) Erfinder: KÜBBELER, Jean, 40589 Düsseldorf (DE)
(74) Vertreter: Patentanwälte ter Smitten Eberlein-Van Hoof Rütten Partnerschaftsgesellschaft mbB

(56) Entgegenhaltungen:
- EP-A1- 2 823 175
- WO-A1-2016/097566
- DE-A1- 10 320 857
- DE-A1-102009 056 544
- DE-U1-202014 100 190
- JP-A- 2017 002 827
- US-A- 5 884 612

## Beschreibung

Die vorliegende Erfindung betrifft ein Kanalsystem für eine Verbrennungskraftmaschine mit einem Mischgehäuse, einem Blow-By Kanal, welcher zur Entlüftung eines Kurbelgehäuses der Verbrennungskraftmaschine mit dem Kurbelgehäuse verbunden ist und in das Mischgehäuse mündet, und einem Frischluftkanal, der in das Mischgehäuse mündet, über den Frischluft zuführbar ist. Das Kanalsystem umfasst weiter einen Abgasrückführkanal, der in das Mischgehäuse mündet, über den ein Abgasstrom zuführbar ist und einen Ansaugkanal, über den ein Mischstrom abführbar ist.

Derartige Kanalsysteme sind aus dem Stand der Technik bekannt und dienen bei einem Verbrennungsmotor zur Rückführung von Abgasen zur Verbrennungskraftmaschine. Zusätzlich können solche Kanalsysteme gleichzeitig dazu verwendet werden, Blow-By Gase, welche beim Belüften des Kurbelgetriebegehäuses anfallen zur Verbrennungskraftmaschine zurückzuführen.

Aus dem Stand der Technik sind Kanalsysteme bekannt, bei welchen in einen Luftstrom zwischen einer Frischluftkanalmündung und einer Ansaugkanalmündung ein Blow-By Kanal und ein Abgasrückführkanal in das Mischgehäuse münden. In dem Mischgehäuse werden die Frischluft, das Gas des Blow-By Kanals und das rückgeführte Abgas gemischt und zum Ansaugkanal geleitet.

Die US 5,611,204 offenbart ein Kanalsystem, bei welchem der Venturi-Effekt genutzt wird, um zu dem Frischluftstrom entweder rückgeführtes Abgas oder Blow-By Gas zuzuleiten.

Aus der DE 10 2008 043 821 A1 ist ein Kanalsystem bekannt, bei welchem ein Blow-By Kanal in einen Frischluftkanal mündet.

Die DE 10 2014 114 968 A1 offenbart ein Kanalsystem, bei welchem ein Regelkörper vorgesehen ist, der eine erste Klappe zum Verschließen einer Frischluftmündung und eine zweite Klappe zum Verschließen einer Abgasrückführmündung aufweist. Der Regelkörper regelt einen Frischluftstrom in Abhängigkeit zu einem Abgasstrom. Das Gemisch aus Frischluft und rückgeführtem Abgas wird anschließend im Kanalsystem zu einem Ansaugkanal geleitet.

Des Weiteren ist aus der WO 2016/097566 A1 ein Mischgehäuse bekannt, bei dem in den Luftkanal ein Abgasrückführkanal und ein Blow-by-Kanal müden. Der Einlass des Luftkanals ist zwar parallel zum Blow-by-Kanal angeordnet, jedoch mündet der Blow-by-Kanal senkrecht in den Luftkanal.

Zusätzlich ist aus der US 5,884,612 B ein Drosselklappenstutzen bekannt, in den hinter der Drosselklappe ein Blow-by-Gasstrom konzentrisch um den Luftstrom herum in diesen eingeleitet wird.

Bei Kanalsystemen nach dem Stand der Technik besteht das Problem, dass die Strömung im Kanalsystem zu Strömungsgeräuschen am Blow-By Kanal führt.

Die Aufgabe der vorliegenden Erfindung liegt somit darin, ein Kanalsystem für eine Verbrennungskraftmaschine zu schaffen, bei welchem es zu einer geringeren Geräuschentwicklung kommt.

Diese Aufgabe wird durch ein Kanalsystem für eine Verbrennungskraftmaschine mit den Merkmalen des Anspruchs 1 gelöst.

Bei dem erfindungsgemäßen Kanalsystem mündet der Frischluftkanal und der Blow-By Kanal derart parallel in das Mischgehäuse, dass im Bereich einer Mündung des Blow-By Kanals eine Mittelachse des Blow-By Kanals parallel zu einer Frischluftkanalmittelachse angeordnet ist. Die Kanalmittelachsen des Frischluftkanals und des Blow-By Kanals sind somit wenigstens im Bereich der Mündungen in das Mischgehäuse parallel zueinander. Dadurch ist die in das Mischgehäuse eingeleitete Strömung beider Kanäle im Wesentlichen ebenfalls parallel zueinander. Dadurch wird vermieden, dass die Frischluft über die Mündung des Blow-By Kanals strömt. Die bei der Überströmung entstehenden Geräusche werden somit ebenfalls vermieden. Dadurch kann die Geräuschentwicklung in dem Kanalsystem verringert werden. Des Weiteren ist im Mischgehäuse ein Regelkörper drehbar angeordnet, welcher eine Strömung des Frischluftkanals, des Blow-By Kanals und des Abgasrückführkanals abhängig voneinander regelt. Dadurch kann abhängig von dem Lastzustand der Verbrennungskraftmaschine der Anteil der Frischluft, der Anteil des rückgeführten Abgases und der Anteil des Blow-By Gases abhängig voneinander geregelt werden. Dadurch ist es möglich, die rückgeführte Abgasmenge derart zu regeln, dass ein Optimum zwischen maximaler Leistung und maximaler Schadstoffreduktion erzielt wird. Zusätzlich kann vermieden werden, dass es zu einer Übersättigung an Blow-By Gas im Gasgemisch kommt.

In einer bevorzugten Ausführung der Erfindung ist im Mischgehäuse ein Regelkörper drehbar angeordnet, welcher eine Strömung des Abgasrückführkanals und des Frischluftkanals abhängig voneinander regelt. Dadurch kann abhängig von dem Lastzustand der Verbrennungskraftmaschine der Anteil der Frischluft und der Anteil des rückgeführten Abgases abhängig voneinander geregelt werden. Dadurch ist es möglich, die rückgeführte Abgasmenge derart zu regeln, dass ein Optimum zwischen maximaler Leistung und maximaler Schadstoffreduktion erzielt wird.

Vorzugsweise sind ein Blow-By Kanal Austrittsquerschnitt und ein Frischluftkanalaustrittsquerschnitt in einer Ebene angeordnet. Die Ebene kann dabei jeden Winkel zu den Kanalmittelachsen aufweisen. Dadurch wird vermieden, dass es zu einer Überströmung der Blow-By Kanal Mündung kommt. Vorzugsweise ist die Ebene zu den Kanalmittelachsen zur Verbesserung der Regelbarkeit angestellt angeordnet.

In einer bevorzugten Ausgestaltung der Erfindung ist der Regelkörper exzentrisch an einer Welle befestigt. Dadurch ist eine Anordnung möglich, bei welcher die Welle außerhalb eines Durchströmungsquerschnittes des Abgasrückführkanals angeordnet ist. Im Gegensatz zu einem Beispielsweise Butterfly-Ventil ist mit einem solchen Regelkörper eine druckverlustminimierende Regelung von zwei Kanälen möglich.

Vorzugsweise ist der Regelkörper eine Klappe. Eine Klappe ist eine einfache Möglichkeit, um die Strömung des Abgasrückführkanals und des Frischluftkanals abhängig voneinander zu regeln.

Vorteilhafterweise weist der Regelkörper eine erste Klappe, die den Frischluftkanal und den Blow-By Kanal regelt, und eine zweite Klappe, die den Abgaskanal regelt, und die mit der ersten Klappe verbunden ist, auf. Durch die Ausführung mit zwei Klappen kann die Anordnung der Welle zum Ventilsitz mit deutlich ungenauerer Toleranz erfolgen.

Die Welle ist vorzugsweise außerhalb eines Hauptdurchströmquerschnitts des Frischluftkanals und des Abgasrückführkanals angeordnet. Die Welle liegt somit nicht in der Strömung des Mischstromes im Mischgehäuse in Richtung des Ansaugkanals. Dadurch wird die Strömung nicht durch die Welle gestört, so dass sich ein geringer Strömungswiderstand ergibt, wodurch dass größere Mischstrommengen zum Ansaugkanal und damit zur Verbrennungskraftmaschine abgeführt werden können.

In einer besonders vorteilhaften Ausführungsform sind der Frischluftkanal und der Blow-By Kanal in einem einstückigen Anschlussgehäuse integriert. Das Anschlussgehäuse ist dabei ein separates Teil, welches an dem Mischgehäuses befestigbar ist. Für den Blow-By Kanal und den Frischluftkanal ist somit lediglich ein einziges Bauteil notwendig, so dass die Teilezahl reduziert und die Montagezeit verringert wird. Dadurch kann das Kanalsystem wirtschaftlicher hergestellt werden.

In einer weiteren bevorzugten Ausbildung ist das Mischgehäuse direkt über eine Flanschfläche mit dem Anschlussgehäuse verbunden. Das Anschlussgehäuse kann dadurch auf einfache Weise mit dem Mischgehäuse verbunden werden, so dass das Kanalsystem noch wirtschaftlicher herstellbar ist.

Vorzugsweise weist das Mischgehäuse drei Flanschflächen auf. An den Flanschflächen sind die in das Mischgehäuse mündenden Kanäle und der aus dem Mischgehäuse austretende Ansaugkanal angeschlossen, wobei für den Blow-By Kanal zusammen mit dem Frischluftkanal lediglich eine Flanschfläche vorgesehen ist. Die Kanäle können über die Flanschflächen auf einfache Weise mit dem Mischgehäuse verbunden werden, so dass das Kanalsystem wirtschaftlicher herstellbar ist.

Vorteilhafterweise ist das Mischgehäuse einstückig mit einem Aktorgehäuse ausgebildet, in dem ein Aktor angeordnet ist, über den die Welle des Regelkörpers betätigbar ist. Dadurch wird die Teilezahl reduziert und der Montageaufwand verringert. Das Kanalsystem kann dadurch wirtschaftlicher hergestellt werden.

Es wird somit ein Kanalsystem für eine Verbrennungskraftmaschine geschaffen, bei welchem durch Vermeidung einer Überströmung des Blow-By Kanals die Geräuschentwicklung minimiert und die Effizienz des Blow-By Kanals erhöht wird.

Weitere Einzelheiten und Vorteile der vorliegenden Erfindung ergeben sich aus der nachfolgenden Beschreibung des Ausführungsbeispiels in Verbindung mit den Zeichnungen. In diesen zeigen:
- Figur 1:: Perspektivische Ansicht eines Ausführungsbeispiels eines erfindungsgemäßen Kanalsystems,
- Figur 2:: Seitenansicht des vertikal geschnittenen Kanalsystems nach Figur 1, und
- Figur 3:: Perspektivische Ansicht des vertikal geschnittenen Kanalsystems nach Figur 1.

Die Figur 1 zeigt eine perspektivische Ansicht eines erfindungsgemäßen Kanalsystems 10 für eine Verbrennungskraftmaschine. Das Kanalsystem 10 weist ein Mischgehäuse 14 auf, in welches ein Blow-By Kanal 18, ein Frischluftkanal 22, über den Frischluft zuführbar ist und ein Abgasrückführkanal 26, der Abgas zu der Verbrennungskraftmaschine zurückführt, münden. Zur Entlüftung eines Kurbelgehäuses der Verbrennungskraftmaschine verbindet der Blow-By Kanal 18 das Kurbelgehäuse mit dem Mischgehäuse 14. Ein in dem Mischgehäuse 14 gebildeter Mischstrom aus Blow-By Gas, Frischluft und rückgeführtem Abgas ist über einen mit dem Mischgehäuse 14 verbundenen Ansaugkanal 30 abführbar.

Das Mischgehäuse 14 bildet eine Flanschfläche 34 aus, an welcher ein einstückiges Anschlussgehäuse 38 über Schrauben 42 (eine Schraube 42 beispielhaft dargestellt) anbringbar ist. An dem Anschlussgehäuse 38 sind ein Blow-By Anschlussstutzen 46 und ein Frischluftanschlussstutzen 50 angeordnet, welche einen Teil des Blow-By Kanals 18 bzw. des Frischluftkanals 22 ausbilden. Blow-By Anschlussstutzen 46 und Frischluftanschlussstutzen 50 sind am Anschlussgehäuse 38 im Wesentlichen rechtwinklig zueinander angeordnet.

Figur 2 zeigt eine Seitenansicht des vertikal geschnittenen Kanalsystems 10. Diese Figur zeigt, dass der Blow-By Kanal 18 um ca. 90° abknickt, so dass der Blow-By Kanal 18 und der Frischluftkanal 22, die im Wesentlichen rechtwinklig zueinander im Anschlussgehäuse 38 integriert sind, parallel in das Mischgehäuse 14 münden. Eine Blow-By Kanal Mittelachse 51 ist somit im Bereich einer Blow-By Kanal Mündung 52 parallel zu einer Frischluftkanalmittelachse 53 angeordnet. An einem freien Ende einer Frischluftkanalmündung 54 und an einem freien Ende der Blow-By Kanal Mündung 52 ist ein Blow-By Kanal Austrittsquerschnitt 55 bzw. ein Frischluftkanalaustrittsquerschnitt 56 angeordnet. Der Blow-By Kanal Austrittsquerschnitt 55 und der Frischluftkanalaustrittsquerschnitt 56 sind zusätzlich in einer Ebene 58 angeordnet, wodurch eine Überströmung der Blow-By Kanal Mündung 52 durch einen Frischluftstrom vermieden wird.

In dem Mischgehäuse 14 ist eine als Regelkörper 66 vorgesehene erste Klappe 70 angeordnet, welche die Strömung aus dem Blow-By Kanal 18 und dem Frischluftkanal 22 regelt. Die erste Klappe 70 ist in Form einer Zunge ausgebildet (siehe Figur 3), mit welcher die Blow-By Kanal Mündung 52 bzw. die Frischluftkanalmündung 54 zu verschließen oder zu öffnen ist. Im Bereich der Blow-By Kanal Mündung 52 weist die erste Klappe 70 eine geringere Breite B auf, als im Bereich der Frischluftkanalmündung 54. Die in Figur 2 gezeigte erste Klappe 70 ist in einer mittleren Stellung dargestellt, bei welcher die Blow-By Kanal Mündung 52 bzw. die Frischluftkanalmündung 54 nicht vollkommen geöffnet oder geschlossen sind. Der Regelkörper 66 weist zusätzlich eine zweite Klappe 78 auf, welche den Öffnungsquerschnitt des Abgasrückführkanals 26 regelt und an der ersten Klappe 70 über ein Distanzstück 82 befestigt ist.

Die erste Klappe 70 ist exzentrisch an einer Welle 86 befestigt, über die die erste Klappe 70 zusammen mit der zweiten Klappe 78 drehbar in dem Mischgehäuse 14 angeordnet sind. Die Welle 86 ist außerhalb eines Hauptdurchströmquerschnitts des Frischluftkanals 22 und des Abgasrückführkanals 26 angeordnet, so dass die Strömung durch die Welle 86 nicht gestört wird.

Bei dem beschriebenen erfindungsgemäßen Kanalsystem wird eine Überströmung der Blow-By Kanal Mündung vermieden, so dass keine Geräusche auftreten, die bei einer Überströmung entstehen würden. Die Geräuschentwicklung des Kanalsystems wird dadurch erheblich reduziert und die Effizienz der Blow-By Einleitung verbessert.

Es sollte deutlich sein, dass der Schutzbereich nicht auf das beschriebene Kanalsystem beschränkt ist, sondern verschiedene Modifikationen und konstruktive Änderungen denkbar sind. Beispielsweise ist eine Ausgestaltung denkbar, bei welcher der Blow-By Kanal und der Frischluftkanal parallel in das Anschlussgehäuse geführt werden, so dass ein Abknicken des Blow-By Kanals nicht notwendig ist. Auch sind verschiedene Ausgestaltungen für die erste und die zweite Klappe denkbar.

### Bezugszeichenliste

- 10: Kanalsystem
- 14: Mischgehäuse
- 18: Blow-By Kanal
- 22: Frischluftkanal
- 26: Abgasrückführkanal
- 30: Ansaugkanal
- 34: Flanschfläche
- 38: Anschlussgehäuse
- 42: Schraube
- 46: Blow-By Anschlussstutzen
- 50: Frischluftanschlussstutzen
- 51: Blow-By Kanal Mittelachse
- 52: Blow-By Kanal Mündung
- 53: Frischluftkanalmittelachse
- 54: Frischluftkanalmündung
- 55: Blow-By Kanal Austrittsquerschnitt
- 56: Frischluftkanalaustrittsquerschnitt
- 58: Ebene
- 66: Regelkörper
- 70: erste Klappe
- 78: zweite Klappe
- 82: Distanzstück
- 86: Welle
- B: Breite

## Patentansprüche

1. Kanalsystem (10) für eine Verbrennungskraftmaschine mit:
- einem Mischgehäuse (14),
- einem Blow-By Kanal (18), welcher zur Entlüftung eines Kurbelgehäuses der Verbrennungskraftmaschine mit dem Kurbelgehäuse verbunden ist und in das Mischgehäuse (14) mündet,
- einem Frischluftkanal (22), der in das Mischgehäuse (14) mündet, über den Frischluft zuführbar ist,
- einem Abgasrückführkanal (26), der in das Mischgehäuse (14) mündet, über den ein Abgasstrom zuführbar ist,
- einem Ansaugkanal (30), über den ein Mischstrom abführbar ist,
**dadurch gekennzeichnet, dass**
der Frischluftkanal (22) und der Blow-By Kanal (18) derart parallel in das Mischgehäuse (14) münden, dass im Bereich von Mündungen (52, 54) des Blow-By Kanals (18) und des Frischluftkanals (22) die Mittelachse (51) des Blow-By Kanals (18) parallel zur Frischluftkanalmittelachse (53) angeordnet ist, wobei im Mischgehäuse (14) ein Regelkörper (66) drehbar angeordnet ist, welcher eine Strömung des Frischluftkanals (22), des Blow-By Kanals (18) und des Abgasrückführkanals (26) abhängig voneinander regelt.

2. Kanalsystem (10) nach Anspruch 1, **dadurch gekennzeichnet, dass** ein Blow-By Kanal Austrittsquerschnitt (54) und ein Frischluftkanalaustrittsquerschilitt (56) in einer Ebene (58) angeordnet sind.

3. Kanalsystem (10) nach einem der vorhergehenden Ansprüche, **dadurch gekennzeichnet, dass** der Regelkörper (66) exzentrisch an einer Welle (86) befestigt ist.

4. Kanalsystem (10) nach einem der vorhergehenden Ansprüche, **dadurch gekennzeichnet, dass** der Regelkörper (66) eine Klappe (70) ist.

5. Kanalsystem (10) nach Anspruch 4, **dadurch gekennzeichnet, dass** der Regelkörper (66) eine erste Klappe (70), die den Frischluftkanal und den Blow-By Kanal (18) regelt, und eine zweite Klappe (78), die den Abgasrückführkanal (26) regelt, und die mit der ersten Klappe (70) verbunden ist, aufweist.

6. Kanalsystem (10) nach einem der Ansprüche 3 bis 5, **dadurch gekennzeichnet, dass** die Welle (86) außerhalb eines Hauptdurchströmquerschnitts des Frischluftkanals (22) und des Abgasrückführkanals (26) angeordnet ist.

7. Kanalsystem (10) nach einem der vorherigen Ansprüche, **dadurch gekennzeichnet, dass** der Frischluftkanal (22) und der Blow-By Kanal (18) in einem einstückigen Anschlussgehäuse (38) integriert sind.

8. Kanalsystem (10) nach einem der vorherigen Ansprüche, **dadurch gekennzeichnet, dass** das Mischgehäuse (14) direkt über eine Flanschfläche (34) mit dem Anschlussgehäuse (38) verbunden ist.

9. Kanalsystem (10) nach Anspruch 8, **dadurch gekennzeichnet, dass** das Mischgehäuse (14) drei Flanschflächen (34) aufweist.

10. Kanalsystem (10) nach einem der vorherigen Ansprüche, **dadurch gekennzeichnet, dass** das Mischgehäuse (14) einstückig mit einem Aktorgehäuse ausgebildet ist, in dem ein Aktor angeordnet ist, über den die Welle (86) des Regelkörpers (66) betätigbar ist.

## Claims

1. Channel system 810) for an internal combustion engine, comprising:
- a mixing housing (14),
- a blow-by channel (18) which is connected to a crankcase for venting the crankcase of the internal combustion engine and opens into the mixing housing (14),
- a fresh air channel (22) which opens into the mixing housing (14) and via which fresh air can be supplied,
- an exhaust gas recirculation channel (26) which opens into the mixing housing (14) and via which an exhaust gas flow can be supplied,
- an intake channel (3) via which a mixed flow can be discharged,
**characterized in that**
the fresh air channel (22) and the blow-by channel (18) open into the mixing housing (14) in parallel such that, in the region of the openings (52, 54) of the blow-by channel (16) and the fresh air channel (22), the center axis (51) of the blow-by channel (18) is arranged in parallel with the center axis (53) of the fresh air channel, wherein a regulating body (66) is rotatably arranged in the mixing housing (14), which regulates a flow of the fresh air channel (22), the blow-by channel (18) and the exhaust gas recirculation channel (26) in dependence on each other.

2. Channel system (10) of claim 1, **characterized in that** an outlet cross section (54) of the blow-by channel and an outlet cross section (56) of the fresh air channel are arranged in one plane (58).

3. Channel system (10) of one of the preceding claims, **characterized in that** the regulating body (66) is fastened eccentrically on a shaft (86).

4. Channel system (10) of one of the preceding claims, **characterized in that** the regulating body (66) is a flap (70).

5. Channel system (10) of claim 4, **characterized in that** the regulating body (66) comprises a first flap (70) regulating the fresh air channel and the blow-by channel (18), and a second flap (78) regulating the exhaust gas recirculation channel (26) and connected with the first flap (70).

6. Channel system (10) of one of claims 3 to 5, **characterized in that** the shaft (86) is arranged outside a main flow cross section of the fresh air channel (22) and of the exhaust gas recirculation channel (26).

7. Channel system (10) of one of the preceding claims, **characterized in that** the fresh air channel (22) and the blow-by channel (18) are integrated in a one-piece connection housing (38).

8. Channel system (10) of one of the preceding claims, **characterized in that** the mixing housing (14) is directly connected with the connection housing (38) via a flange surface (34).

9. Channel system (10) of claim 8, **characterized in that** the mixing housing (14) comprises three flange surfaces (34).

10. Channel system (10) of one of the preceding claims, **characterized in that** the mixing housing (14) is formed integrally with an actuator housing in which an actuator is arranged via which the shaft (86) of the regulating body (66) can be actuated.

## Revendications

1. Système à canaux (10) pour moteur à combustion interne, avec:
- un boitier de mélange (14),
- un canal blow-by (18) relié au carter du moteur à combustion interne pour ventiler ledit carter et s'ouvrant dans le boitier de mélange (14),
- un canal d'air frais (22) s'ouvrant dans le boitier de mélange (14) et à travers duquel de l'air frais peut être amené,
- un canal de recirculation de gaz d'échappement (26) s'ouvrant dans le boitier de mélange (14) et à travers duquel un courant de gaz d'échappement peut être amené,
- un conduit d'aspiration (30) à travers duquel un courant mélangé peut être amené,
**caractérisé en ce que**
le canal d'air frais (22) et le canal blow-by (18) s'ouvrent dans le boitier de mélange (14) en parallèle de sorte que dans la région des ouvertures (52, 54) du canal blow-by (18) et du canal d'air frais (22), l'axe central (51) du canal blow-by (18) est disposé en parallèle à l'axe central (53) du canal d'air frais (22), un corps régulateur (66) étant disposé de manière rotative dans le boitier de mélange (14), ledit corps régulateur règle un courant du canal d'air frais (22), du canal blow-by (18) et du canal de recirculation de gaz d'échappement (26) en dépendance l'un de l'autre.

2. Système à canaux (10) selon la revendication 1, **caractérisé en ce que** la surface (54) de la section transversale de sortie du canal blow-by et la surface (56) de la section transversale de sortie du canal d'air frais (22) sont disposées sur un même plan.

3. Système à canaux (10) selon l'une quelconque des revendications précédentes, **caractérisé en ce que** le corps régulateur (66) est monté de manière excentrique sur un arbre (86).

4. Système à canaux (10) selon l'une quelconque des revendications précédentes, **caractérisé en ce que** le corps régulateur (66) est un clapet (70).

5. Système à canaux (10) selon la revendication 4, **caractérisé en ce que** le corps régulateur (66) comprend un premier clapet (70) réglant le canal d'air frais (22) et le canal blow-by (18), et un deuxième clapet (78) réglant le canal de recirculation de gaz d'échappement (26) et connecté au premier clapet (70).

6. Système à canaux (10) selon l'une quelconque des revendications 3 à 5, **caractérisé en ce que** l'arbre (86) est disposé hors d'une section transversale d'écoulement principale du canal d'air frais (22) et du canal de recirculation de gaz d'échappement (26).

7. Système à canaux (10) selon l'une quelconque des revendications précédentes, **caractérisé en ce que** le canal d'air frais (22) et le canal blow-by (18) sont intégrés dans un boitier de connexion (38) monobloc.

8. Système à canaux (10) selon l'une quelconque des revendications précédentes, **caractérisé en ce que** le boitier de mélange (14) est relié directement au boitier de connexion (38) par une surface de bride (34).

9. Système à canaux (10) selon revendication 8, **caractérisé en ce que** le boitier de mélange (14) comprend trois surfaces de bride (34).

10. Système à canaux (10) selon l'une quelconque des revendications précédentes, **caractérisé en ce que** le boitier de mélange (14) est formé d'un seul tenant avec un boitier d'actionneur dans lequel un actionneur est logé par lequel l'arbre (86) du corps régulateur (66) peut être actionné.
